# FASCICULE DE BREVET EUROPEEN

(11) **EP 3 169 415 B1**
(45) Date de publication et mention de la délivrance du brevet: **03.04.2019**
(21) Numéro de dépôt: 15763380.1
(22) Date de dépôt: 15.07.2015
(51) Int. Cl.: A63D 15/00, A63F 7/36

(54) **TABLE DE BILLARD PLIANTE**
KLAPPBILLIARDTISCH
FOLDING BILLIARD TABLE

(30) Priorité: 16.07.2014 FR 1401653
(43) Date de publication de la demande: 24.05.2017
(73) Titulaire: Altet, René, F-56600 Lanester (FR)
(72) Inventeur: Altet, René, F-56600 Lanester (FR)
(86) Numéro de dépôt international: PCT/FR2015/000147
(87) Numéro de publication internationale: WO 2016/009117

(56) Documents cités:
- CN-Y- 2 160 437
- CN-Y- 201 423 157
- FR-A1- 2 593 715
- FR-A1- 2 884 434
- US-A- 5 020 799

## Description

La présente invention concerne une table pliante de billard avec tour de bandes et tapis tendu en position horizontale, dont les deux demis plateaux en symétrie se replient dans l'axe de la table jusqu'à la position verticale ce qui entraine dans le repliage la détente du tapis et inversement pour le dépliage.

Les tables de billard pliantes avec plateau monobloc revêtu d'un tapis tendu sont connues, le plateau est relié de manière articulée à un support de sorte qu'il peut prendre deux positions, à savoir une position verticale notamment pour le rangement et une position horizontale pour le jeu.

Des tables pliantes en deux parties sont également connues. Certaines sont utilisées comme tables multi usages se repliant pour le rangement, un autre modèle comme le tennis de table a un pliage asymétrique indépendant pour chaque plateau.

L'état de la technique de la demande peut être illustré par les demandes de brevets dans différents pays :

| | |
|---|---|
| - DE : 2990 | 1458 |
| - US : 6321 | 664 |
| - FR : 2729 | 302 |
| - US : 5020 | 799 A |

Dans un souci de diminuer l'encombrement d'une table de billard dans son état de rangement, c'est-à-dire à l'état replié, on a recherché des mécanismes qui permettent de parvenir à une position verticale réduite du plateau replié (deux demi panneaux) dans laquelle ils sont face contre face ou en tout cas le plus rapprochés possible et dans laquelle ils sont le plus bas possible afin que le centre de gravité de l'ensemble soit au plus bas pour obtenir une stabilité maximale de la table repliée.

Pour atteindre cet objectif il est nécessaire que le bord de chaque ½ plateau puisse changer de hauteur ce qui interdit une liaison fixe aux abords de l'axe de pliage avec le support au niveau du bord susdit. Aussi, il est connu de mettre en oeuvre des moyens de verrouillage qui ont pour fonction de bloquer entre eux deux des éléments qui constituent la structure dépliable (y compris le support et chacun des 1/2 plateaux), de rigidifier cette structure. Ces moyens peuvent être en nombre et/ou répartis de manière telle que la rigidification de la structure soit réalisée lorsque la table est dans son état de jeu ou dans son état de rangement.

Pour les tables pliantes en deux demi plateaux il est possible, lors de la manoeuvre d'une table que les mouvements de repliement ou de dépliement ne soient pas tout à fait achevés, si bien que la structure peut ne pas avoir atteint l'un ou l'autre de ces états dans lequel le verrouillage rigide peut devenir opérationnel. Ces obstacles à l'achèvement des mouvements peuvent être ignorés de l'usager qui croit la structure verrouillée alors qu'elle ne l'est pas. C'est ainsi que la table peut soit se déplier spontanément, soit sous l'effet d'une charge au voisinage de l'axe de pliage, amorcer un mouvement de repliement. On comprend que l'ouverture intempestive d'une table pliante puisse blesser un usager à proximité. On comprend également que si la charge sur une table ouverte est un enfant, ce dernier puisse glisser entre les deux plateaux qui seraient entrainés par son poids pour tendre ensuite à blesser gravement l'enfant en le bloquant entre les deux 1/2 plateaux.

Il existe donc un besoin d'équiper une table pliante de billard de moyens de sécurité visant à empêcher que de tels accidents surviennent.

A cet effet, l'invention a donc pour objet une table de billard pliante avec tour de bandes comprenant un support mobile, deux 1/2 plateaux mobiles par rapport au support entre une position horizontale et une position verticale. Chaque 1/2 plateau est relié au support par une structure de configuration déformable de manière réversible entre un état déplié correspondant à la position horizontale des 1/2 plateaux et un état replié correspondant à la position verticale de ces derniers. La structure comporte des moyens de verrouillage pour la bloquer dans l'un au moins de ces deux états.

Selon une caractéristique de l'invention, la structure déformable comprend des moyens de butées venant en prise lorsque la configuration de la structure déformable est voisine de celle correspondant à son état verrouillé et s'opposant à la réversibilité de celle configuration. Ces moyens de butées constituent une sécurité qui interdit le repliement spontané ou qui contrôle le dépliement.

De manière préférée les moyens de butées sont agencés, visibles, pour venir en prise lorsque la configuration de la structure déformable est voisine de chacun des deux états repliés ou dépliés de la structure.

Selon un mode de réalisation de l'invention chaque 1/2 plateau de la table de billard comporte en retrait par rapport à chacun de ses chants latéraux une charnière mâle fixée sous le 1/2 plateau (1,2) avec le gond en saillie(15) à mi épaisseur du 1/2 plateau qui s'articule sur un axe décalé de l'axe de pliage. La charnière femelle sur l'axe de pliage reçoit les gonds des charnières mâles des deux demi-plateaux du même chant, dans deux trous rainurés en symétrie, charnière femelle (23) qui reste toujours à l'horizontale quel que soit le mouvement du demi-plateau (1,2) positionnée à l'extrémité du joint de pliage(13) dans l'axe de pliage (28) comprenant deux logements rainurés décalés et symétriques du joint de pliage (13) avec pour chaque logement un léger dévers vers le joint de pliage (13) et un ressort (26) pour faire pression sur le gond de la charnière mâle, charnière (23) possédant une flexibilité (27)
perpendiculaire au joint de pliage (13) pour se courber lorsque qu'elle est tirée par la détente du tapis en largeur et que le chant biseauté (32) n'est plus en contact avec la partie trapézoïdale (31) de la charnière (23), le tapis se retend au dépliement des 1/2 plateaux quand le chant biseauté (32) reprend contact avec la partie trapézoïdale (31) et les 1/2 plateaux (1,2) à l'horizontale la charnière (23) est repoussée à la verticale. Les moyens de butée comprennent alors les gonds des charnières mâles dans les logements de la charnière femelle, ainsi réalisés ils ne s'opposent pas à la poursuite d'un mouvement en direction d'un état de verrouillage ou de déverrouillage du plateau.

La sécurité des manoeuvres de dépliement et de repliement se fait par plusieurs systèmes qui agissent soit sur le support en contact avec le 1/2 plateau soit sur le support à des points d'articulation de ce dernier. Au repliement les systèmes s'enclenchent automatiquement. Pour le dépliement ils sont contrôlés manuellement, pour le renfort (7) il s'enclenche de nouveau automatiquement s'il n'est plus contrôlé manuellement, bloquant les 1/2 plateaux dans la position du moment.

Dans la manoeuvre de repliement la détente du tapis est rendue possible par le rapprochement des gonds des charnières mâles qui coulissent dans les trous rainurés des charnières femelles et par la flexibilité des charnières femelles qui, tirées par le tapis se courbent dès qu'elles ne sont plus en contact avec les chants des deux demi plateaux qui se côtoient et inversement dans la manoeuvre de dépliement.

La plaque de recouvrement (33) fixée aux deux demi-plateaux (1,2) et libre de mouvement sur le joint de pliage (13). Plaque aimantée qui adhère aux deux demi-plateaux en position horizontale dans le défoncé de deux demi plateaux.

Le bâti fixé sous le 1/2 plateau est relié à un support mobile pour suivre les manoeuvres de dépliement et repliement des 1/2 plateaux. La liaison entre support et bâti du 1/2 plateau se fait au point d'équilibre du plateau à l'horizontale, elle reste à la même hauteur dans toutes les manoeuvres des plateaux. Dans la manoeuvre de repliement les piétements se rapprochent au maximum pour la position de transport et de rangement. Ils s"éloignent au maximum dans la manoeuvre de dépliement pour la position de jeu. Le rapprochement et l'éloignement des supports sans changer leur verticalité sont contrôlés par des bras de levier placés en symétrie de chaque côté du caisson axial, raccordés à un mécanisme sur l'axe de pliage qui répercute en symétrie les mouvements des 1/2 plateaux.

Les charnières femelles côté chants latéraux des 1/2 plateaux solidaires d'un caisson situé sous les 1/2 plateaux, dans l'axe de pliage, suivent en hauteur le mouvement des gonds des charnières mâles dans les manoeuvres de dépliement et de repliement.

Le mécanisme de transfert de mouvement dans les manoeuvres est installé dans le caisson axial, il règle la symétrie des bras de levier qui font les liaisons entre le caisson et les pieds des supports, à l'aide d'une tige dentelée (37) qui se déplace en hauteur à l'opposé du déplacement des charnières femelles (23). Il est équipé d'un ressort dans l'axe du pliage qui fait opposition à un mouvement trop brutal de dépliement ou de repliement des 1/2 plateaux. Toutes les pièces du mécanisme sont retenues par des flasques (51) fixées au caisson (35) par des plaques démontables (52) Le mouvement du mécanisme suit à la même hauteur celui des charnières femelles ascendant ou descendant. Chaque pied de la structure est équipé d'une roulette avec frein à pied pour immobiliser l'ensemble en position de jeu ou en position de rangement. Chaque pied comprend également une vis de réglage pour mise à niveau éventuel de la table de jeu, le contrôle se fait par des niveaux à bulle incrustés dans une grande et une petite bande.

Le blocage du support sur le plateau en position horizontale est assuré par des taquets à fonctionnement automatique par ressort, ils sont désactivés manuellement pour le dépliement des 1/2 plateaux. Dans la position verticale, un levier avec sécurité anti retour s'enclenche dans une butée du 1/2 plateau (1), enclenchant automatiquement une patte de sécurité au pied de la structure qui se désactive dès le support s'écarte de l'axe de pliage (28).

Les renforts qui relient la structure aux plateaux à chaque extrémité du billard sont verrouillés 1/2 plateaux à l'horizontale, manuellement pour le 1/2 plateau (2) et automatiquement pour le 1/2 plateau (1), pour les désactivés il faut maintenir tendu un cordon de sécurité qui relâché réactive le verrouillage quel que soit la position des 1/2 plateaux.

Table à l'horizontale en position de jeu, deux éléments mobiles au milieu des grands bandes ferment le tour de bande, fixés par pression ils s'enlèvent pour la manoeuvre de repliement.

D'autres caractéristiques et avantages de l'invention ressortiront de la description qui va suivre de quelques modes de sa réalisation. Il sera fait référence aux dessins annexés parmi lesquels :
- La figue 1 est une représentation simplifiée d'une table de billard pliante avec tour de bandes équipée des moyens selon l'invention.
- La figure 2 est une vue du côté longitudinale avec les 1/2 plateaux à l'horizontale en position verrouillée.
- La figure 3 est une vue du côté extrémité avec les 1/2 plateaux à l'horizontale en position verrouillée.
- La figure 4 est une représentation du billard, 1/2 plateaux à la verticale structure fermée pour le transport et le rangement.
- La figure 5 est une vue en coupe de la position des 1/2 plateaux dans les deux états avec le détail pour chacun, des axes des charnières et de la plaque de recouvrement sur l'axe du pliage.
- La figure 6 est une vue du caisson axial qui montre la flexibilité de la charnière femelle.
- La figure 7 est une vue sur charnières mâles et femelle.
- La figure 8 est une vue en coupe qui montre le positionnement de la charnière femelle en position 1/2 plateaux à l'horizontale et verticale.
- La figure 9 est une vue en coupe transversale sur le caisson central et le mécanisme de transmission en symétrie du mouvement des 1/2 plateaux.
- La figure 10 est une vue en coupe longitudinale sur le caisson central et le mécanisme de transmission en symétrie du mouvement des 1/2 plateaux.
- La figure 11 représente le détail du taquet de blocage de la structure sous le 1/2plateau.
- La figure 12 représente le détail du verrouillage du pied de la structure.
- La figure 13 représente le détail du levier de manutention
- La figure 14 représente les demi-plateaux dans trois positions.

A la figure 1, une table de billard pliante avec tour de bande est représentée vue de dessus elle comporte deux 1/2 plateaux mobiles (1,2) dans leur état de jeu avec le tour de bandes et les éléments mobiles (53) qui ferment les bandes en position horizontale des 1/2 plateaux fixés par des pressions à billes et bloqués entre les bandes fixes. Ces éléments se retirent pour la manoeuvre de repliage des 1/2 plateaux.

Le dépliement et repliement des 1/2 plateaux s'effectuent sur le joint de pliage (13). Les supports qui soutiennent les 1/2 plateaux en symétrie sont articulés en (50) sur les bâtis des 1/2 plateaux, les autres indications mentionnent la position des supports (3) et les articulations (15,38,41,17).

La figure 2 est une vue des 1/2 plateaux à l'horizontale avec chaque support (3) relié au point d'équilibre et de basculement des 1/2 plateaux (50). L'articulation pour dépliement et repliement s'effectue sur les axes (15) décalée de l'axe de pliage. Les articulations (38,41,17,17b,17c) permettent aux supports d'accompagner les manoeuvres des 1/2 plateaux.

Le caisson (35) désolidarisé des 1/2 plateaux, placé dans l'axe de pliage comprend un mécanisme (invisible sur le croquis) qui contrôle la parfaite symétrie des manoeuvres.

Le verrouillage et déverrouillage des 1/2 plateaux sur les piétements s'effectuent à l'aide des renforts (7) et de butées à cliquet, manuel pour (17c) et automatique pour (17b), activées manuellement pour ces dernières par cordon (17a) pour le déverrouillage. Chaque support est verrouillé au 1/2 plateau par une butée à pivot (4) qui s'active automatiquement pour le verrouillage et manuellement pour le déverrouillage. Les renforts mobiles (7) fixés (17) aux 1/2 plateaux (1,2) et coulissant sur crémaillères fixées sur les piétements des supports (3), renforts (7) assurant le verrouillage de chaque 1/2 plateaux à son piétement (3) par butée à cliquet et ressort fonctionnant automatiquement (17) pour le 1/2 plateau (1) et manuellement (17c) pour le 1/2 plateau (2), déverrouillage par action manuelle pour le dépliement (17b,17c) avec verrouillage de nouveau automatique pour (17b) si le cordon (17a) est lâché, ce même cordon déverrouille également dans le même temps les butées (4) du 1/2 plateau (1)

La figure 3 est une vue d'extrémité du billard les 1/2 plateaux à l'horizontale, butées verrouillées sur le support. Sont représentées les charnières femelles (23) solidaires du caisson axial (35), sur lesquelles s"articulent les gonds des charnières mâles des 1/2 plateaux. Pour contreventer la structure entre supports (3) un panneau (43) est positionné. Figure le cordon (17a) qui active les déverrouillages des butées (17b) au pied des renforts (7). Sur un des supports (3) est fixé le levier (8) utilisé pour bloquer ou débloquer le support en position verticale Le trou (48) est utilisé dans la position verticale des 1/2 plateaux pour bloquer le piétement.

La figure 4 représente les 1/2 plateaux en position verticale et supports en position de transport et rangement. La symétrie des supports et 1/2 plateaux (1,2) est parfaitement respectée (13,28) et le caisson axial (35) se trouve à sa plus basse hauteur. Le verrouillage avec sécurité anti retour (8) est enclenché de même que la patte (5) en blocage sur la structure (16).

A la figure 5 deux coupes sont représentées, l'une avec les 1/2 plateaux (1,2) à l'horizontale qui fait apparaitre une position des gonds des charnières mâles à l'éloignement maximum (15,24) et un placage de la plaque de recouvrement (33) sur le joint de pliage avec tapis tendu (11). L'autre avec les 1/2 plateaux (1,2) à la verticale qui fait apparaitre une position des gonds des charnières mâles au rapprochement maximum (15,25) poussés par des lames de ressorts (26), entraînant un pliage de la plaque de recouvrement (33a) et une détente du tapis en longueur (12).

A la figure 6 est représentée une vue partielle du caisson axial (35) avec les plaques de maintien (52) du mécanisme de transfert du mouvement qui agit en symétrie sur les bras (10) reliés aux supports . Apparait la charnière femelle (23) solidaire du caisson à sa base libre en tête de flexibilité (27).

A la figure 7 est représentée la position des charnières mâles en retrait d'un chant latéral des deux demi- plateaux ainsi que l'assemblage avec une charnière femelle.

La figure 8 représente la flexibilité d'une charnière femelle et son incidence sur la tension du tapis dans les manoeuvres de dépliement-repliement.

A la figure 8 (a) les 1/2 plateaux à l'horizontale, talon (31) en contact avec chant incliné (32) des 1/2 plateaux, la charnière tend le tapis.

A la figure 8 (b) 1/2 plateau dans la manoeuvre de dépliement, le talon (31) n'est plus en contact avec le 1/2 plateau, la charnière flexible se courbe, entrainée par le tapis qui se détend.

A la figure 9 la coupe transversale sur le caisson représente le mécanisme de transfert du mouvement en symétrie. Il est actionné par les bras de levier (10) de la structure porteuse dans les manoeuvres des 1/2 plateaux (1,2), la tige dentelée centrale (37) du mécanisme suit l'axe de pliage (28) elle contrôle la symétrie en agissant sur les rouages dentelés (36,38) qui répercutent le mouvement au bras de levier (10). Le ressort (39) fixé en tête de tige fait opposition aux manoeuvres brutales, il est libre de flexibilité avec grande rigidité, il est maintenu sur deux rotules articulées (40). En haut du caisson apparaissent les gonds des charnières mâles en position des 1/2 plateaux (1,2) à la verticale.

A la figure 10 la coupe longitudinale du caisson représente le mécanisme de transfert du mouvement aligné avec les bras de levier (10). Figure également la charnière femelle (23) qui peut avoir une forme droite (billard carambole) ou incurvée (billard à poches) avec axes du positionnement des gonds des charnières mâles

La figure 11 représente un taquet de verrouillage activé, bloquant le 1/2 plateau sur le support en position horizontale.

La figure 12 représente un renfort (7) en position de verrouillage (17b,17c) les 1/2 plateaux (1,2) à l'horizontale. Figure également sur le support (3) la crémaillère de coulissage des taquets (17b,17c) à cliquet avec blocage automatique des butées (17b) et déblocage pour le déverrouillage en actionnant le cordon (17a). Egalement représentée la patte (5) qui se verrouille automatiquement (16) les 1/2 plateaux à la verticale et inversement.

La figure 13 représente le levier de manutention (8) lorsque les 1/2 plateaux (1,2) sont proches de la verticale. Action (8b) pour bloquer le support sur le 1/2 plateau (1), dans le même temps la sécurité (47) suit la rotation de la manoeuvre et se bloque lorsque le levier (8) se met en butée (6). Action (8c) en désactivant la sécurité (47) et en tirant sur le levier la butée (6) se déverrouille et le ressort (49) solidaire du châssis du 1/2 plateau (1) repousse la structure pour amorcer le dépliage.

La figure 14 représente schématiquement la table dans trois positions.
- A l'horizontale « a » : pieds écartés à leur maximum, ½ plateaux à l'horizonale.
- A la verticale « c » : pieds rapprochés à leur maximum ½ plateaux proche de la verticale.
- En cours de manoeuvre « b » : pieds mobiles.

Le système de sécurité anti retour placé sur l'articulation du levier (8), déverrouillage de la sécurité anti retour manuellement, le ressort (49) décale alors le support (3) du demi plateau (1), la patte (5) se déverrouille seule dès que le support s'éloigne de sa position de transport (figure (4).

L'avantage de l'invention réside dans la conception basée sur un encombrement réduit en hauteur, les 1/2 plateaux en position de rangement et réduit en profondeur avec la structure repliée compacte et sur les systèmes de verrouillage et déverrouillage ainsi que sur le ressort central qui ralentit les manoeuvres de dépliement et de repliement.

On a ainsi réalisé un produit nouveau avec tapis qui se détend dans la manoeuvre de repliement évitant une tension en position de rangement et inversement dans la manoeuvre de dépliement.

## Revendications

1. Table de billard pliante à tour de bandes, comprenant deux demi-plateaux (1, 2) mobiles par rapport à l'axe de pliage (28) entre une position horizontale et une position verticale, un tapis, un joint de pliage (13), un support (3) pour chaque demi-plateau (1, 2), les demi-plateaux (1, 2) formant avec le support (3) une structure de configuration déformable en symétrie de manière réversible entre un état replié correspondant à la position verticale des demi-plateaux (1, 2) et un état déplié correspondant à la position horizontale des demi-plateaux (1, 2), la structure déformable comportant des moyens de verrouillage et des butées pour bloquer les demi-plateaux (1, 2) dans au moins l'un de ces états, les butées venant en prise lorsque la configuration est voisine de celle correspondant à l'état verrouillé et s'opposant à la réversibilité de cette configuration, **caractérisée en ce que** la structure déformable est telle que dans l'état replié le tapis est détendu et dans l'état déplié le tapis est tendu, et **en ce que** le tour de bandes est fermé, quand les demi-plateaux (1, 2) sont à l'horizontale, par deux éléments mobiles (53) sur chaque chant au niveau du joint de pliage (13) et s'enlevant pour le repliement.

2. Table de billard pliante selon la revendication 1 **caractérisée par** le basculement en symétrie vers l'axe de pliage (28) des deux demi-plateaux (1,2) chaque demi-plateau reposant à son point d'équilibre (50) en parallèle au joint de pliage (13) sur son support (3) à une hauteur constante quelle que soit la manoeuvre des demi-plateaux, les moyens de verrouillage de chaque demi-plateau (1,2) au support par taquets (4) s'enclenchant automatiquement au repliement et étant contrôlés manuellement pour le déverrouillage.

3. Table de billard pliante selon la revendication 1 **caractérisée en ce que** chaque support (3) est fixé (50) au demi-plateau formant piétement dans une verticalité constante quelle que soit son déplacement en translation, chaque piétement est relié à un bras de levier (10) qui suit en parallèle les mouvements du demi-plateau dans les manoeuvres de dépliement-repliement, le bras de levier étant connecté (38) à un mécanisme de répartition en symétrie placé dans l'axe vertical, intégré dans un caisson (35) et qui contrôle en symétrie les mouvements, les moyens de verrouillage étant automatiques (4,17b) pour bloquer les demi-plateaux à l'horizontale et à déverrouillage manuel par cordon (17a), chaque piétement étant équipé de roulettes (9), d'un frein à pied (44) et d'une vis de réglage en hauteur (45).

4. Table de billard pliante selon la revendication 1 **caractérisée en ce que** chaque demi-plateau (1,2) a en retrait (18) par rapport à chacun de ses chants latéraux un chant biseauté (32) et une charnière mâle (19) fixée sous le demi-plateau (1,2) avec un gond en saillie (15) à mi-épaisseur du demi-plateau positionné décalé de l'axe de pliage (28), le gond s'articulant dans les manoeuvres de dépliement-repliement dans un logement rainuré d'au moins une charnière femelle (23), de sorte que lorsque les demi-plateaux (1,2) sont à l'horizontale le gond s'écarte (15,24) du joint de pliage (13), ce qui tend le tapis, et lorsque les demi-plateaux (1, 2) sont à la verticale le gond se rapproche (15,25) du joint de pliage (13), ce qui détend le tapis en longueur.

5. Table de billard pliante selon la revendication 4 **caractérisée en ce que** la charnière femelle (23) reste toujours à l'horizontale quel que soit le mouvement du demi-piateau (1,2), est positionnée à l'extrémité du joint de pliage (13) dans l'axe de pliage (28) et comprend deux logements rainurés décalés et symétriques du joint de pliage (13), avec pour chaque logement un léger dévers vers le joint de pliage (13) et un ressort (26) pour faire pression sur le gond de la charnière mâle, la charnière femelle (23) possédant une flexibilité (27) perpendiculaire au joint de pliage (13) pour se courber lorsqu'elle est tirée par la détente du tapis en largeur et que le chant biseauté (32) n'est plus en contact avec une partie trapézoïdale (31) de la charnière femelle (23), de sorte que le tapis se retend au repliement des demi-plateaux quand le chant biseauté (32) reprend contact avec la partie trapézoïdale (31) et lorsque les demi-plateaux (1,2) sont à l'horizontale, la charnière femelle (23) est repoussée à la verticale.

6. Table de billard pliante selon les revendications 4 et 5 **caractérisée en ce que** une plaque de recouvrement (33) est fixée aux deux demi-plateaux (1,2) et est libre de mouvement sur le joint de pliage (13), que la plaque de recouvrement s'articule (33a) pour les manoeuvres de dépliement et de repliement tout en suivant dans sa déformation le déplacement des gonds (15) des charnières mâles (19) sur la charnière femelle (23), et que la plaque de recouvrement est aimantée et adhère aux deux demi-plateaux en position horizontale dans un défoncé des deux demi-plateaux.

7. Table de billard pliante selon les revendications 3 et 4, **caractérisée en ce que** le mécanisme de répartition fixé dans le caisson (35) suit le mouvement en hauteur de la charnière femelle (23), répartit la symétrie des manoeuvres des demi-plateaux (1,2), et **en ce que** le mécanisme de répartition comprend sur l'axe de pliage (28) une tige dentelée (37) qui se déplace en hauteur à l'opposé du déplacement des charnières femelles, la tige dentelée étant entrainée par des roues dentelées (36) positionnées en symétrie et actionnées (38) par les bras de levier (10) dans les manoeuvres de dépliement-repliement, et un ressort (39) fixé sur la tête de la tige dentelée (39), libre de mouvement (40) pour freiner une vitesse éventuelle trop excessive dans les manoeuvres de dépliement-repliement des demi-plateaux (1,2), toutes les pièces mobiles du mécanisme étant maintenues par des flasques (51) fixées au caisson (35) par des plaques démontables (52).

8. Table de billard pliante selon la revendication 3 **caractérisée par** des renforts mobiles (7) fixés (17) aux demi-plateaux (1,2) et coulissant sur des crémaillères fixées sur les piétements des supports (3), les renforts (7) assurant le verrouillage de chaque demi-plateau à son piétement par butée à cliquet et ressort fonctionnant automatiquement (17b) pour un demi-plateau (1) et manuellement (17c) pour l'autre demi-plateau, (2), le déverrouillage s'effectuant par action manuelle pour le dépliement avec verrouillage automatique si le cordon (17a) est lâché, ce même cordon déverrouillant également dans le même temps les butées (4) du demi-plateau (1).

9. Table de billard pliante selon la revendication 1 **caractérisée en ce que** un levier (8) verrouille le support (3) au demi-plateau (1) lorsque ce dernier est à là verticale, enclenchant la butée (6) et un système de sécurité anti-retour placé sur l'articulation du levier (8), le déverrouillage de la sécurité anti-retour s'effectuant manuellement, un ressort (49) décalant alors le support (3) du demi-plateau (1), une patte (5) s'enclenchant automatiquement sur le support lorsque le demi-plateau (1) est verrouillé à la verticale, et se déverrouillant seule dès que le support s'éloigne de sa position verticale.

## Patentansprüche

1. Faltbarer Billardtisch, der aus zwei Halbplatten (1, 2) besteht, die in Bezug auf die Faltachse (28) zwischen einer horizontalen Position und einer vertikalen Position bewegbar sind, ein Teppich, ein Faltgelenk (13) eine Halterung (3) für jede Halbplatte (1, 2), wobei die Halbplatten (1, 2) mit der Halterung (3) eine reversibel symmetrisch verformbare Konfigurationsstruktur in einem entsprechenden gefalteten Zustand bilden. in der vertikalen Position der Halbplatten (1 und 2) und einem entfalteten Zustand entsprechend der horizontalen Position der Halbplatten (1, 2), wobei die verformbare Struktur Verriegelungsmittel und Anschläge zum Blockieren der Halbplatten (1, 2) aufweist. 2) In mindestens einem dieser Zustände greifen die Anschläge ein, wenn die Konfiguration nahe an derjenigen liegt, die dem verriegelten Zustand entspricht, und widersetzen sich der Reversibilität dieser Konfiguration, **dadurch gekennzeichnet, dass** die verformbare Struktur eine solche ist dass im gefalteten Zustand der Teppich entspannt ist und im entfalteten Zustand wird der Gurt gespannt, indem die Biegung der Bänder bei waagerechten Halbplatten (1, 2) durch zwei bewegliche Elemente an jeder Kante am Faltgelenk (13) und zum Aliasing anheben.

2. Faltbarer Billardtisch nach Anspruch 1, **dadurch gekennzeichnet, dass** die Kippsymmetrie zu der Faltachse (28) der zwei Halbplatten (1, 2) jeweils an ihrem Gleichgewichtspunkt (50) parallel liegt am Klappgelenk (13) an seiner Stütze (3) in konstanter Höhe unabhängig von der Betätigung der Halbschalen die Arretierungsmittel jeder Halbschale (1, 2) zur Unterstützung durch Stollen (4) automatisches Aliasing und manuelle Entriegelung

3. Klappbarer Billardtisch nach Anspruch 1, **dadurch gekennzeichnet, dass** jede Stütze (3) an der eine Platte bildenden Halbplatte in einer konstanten Vertikalität unabhängig von ihrer Verschiebung in der Translation befestigt ist (50), wobei jede Basis mit einem Arm verbunden ist Hebel (10), der parallel den Bewegungen der Halbplatte bei den Faltentfaltungsmanövern folgt, wobei der Hebelarm mit einem symmetrischen, in der vertikalen Achse angeordneten Verteilungsmechanismus verbunden (38) ist (35) und die die Bewegungen symmetrisch steuert, wobei die Verriegelungseinrichtungen (4, 17b) automatisch sind, um die halben Tabletts horizontal zu verriegeln und manuell durch die Schnur (17a) zu entriegeln, wobei jede Basis mit Rädern (9) ausgestattet ist. eine Fußbremse (44) und eine Höheneinstellschraube (45).

4. Klappbarer Billardtisch nach Anspruch 1, **dadurch gekennzeichnet, dass** jede Halbplatte (1, 2) an jeder ihrer Seitenkanten eine abgeschrägte Kante (32) und ein männliches Scharnier (19) aufweist. unter der Halbplatte (1, 2) mit einem hervorstehenden Scharnier (15) mit halber Dicke der positionierten Halbplatte versetzt zur Klappachse (28) befestigt, wobei das Scharnier in den Faltentfaltungsmanövern angelenkt ist in einem gerillten Gehäuse mindestens eines weiblichen Scharniers (23), so dass sich das Scharnier (15, 24) von den Klappverbindungen (13) wegbewegt (15,24), wenn die halben Tabletts horizontal sind, was dazu neigt Teppich, und wenn die halben Tabletts (1, 2) senkrecht stehen, kommt das Scharnier näher
(15,25) der Faltverbindung (13), die den Teppich in der Länge entspannt.

5. Faltbarer Billardtisch nach Anspruch 4, **dadurch gekennzeichnet, dass** das weibliche Scharnier (23) unabhängig von der Bewegung der Halbplatte (1, 2) immer horizontal bleibt, am Ende des Verschlusses positioniert ist Falten (13) in der Falzachse (28) und umfasst zwei versetzte und symmetrische Rillengehäuse des Klappgelenks (13), wobei für jedes Gehäuse eine leichte Neigung in Richtung des Klappgelenks (13) und eine Feder (26) zum Drücken auf das Scharnier des männlichen Scharniers kann das weibliche Scharnier (23) eine Flexibilität (27) senkrecht zum Klappgelenk (13) aufweisen, um sich beim Ziehen durch den Abzug des Gürtels in der Breite und damit im Lied zu biegen abgeschrägt (32) steht nicht mehr in Kontakt mit einem trapezförmigen Abschnitt (31) des weiblichen Scharniers (23), so dass der Teppich gefaltet wird, um die halben Tabletts zu falten, wenn sich die abgeschrägte Kante (32) wieder mit dem Teil verbindet Trapez (31) und wenn die Halbplatten (1,2)
sind horizontal, vertikal betätigt das weibliche Scharnier (23).

6. Faltbarer Billardtisch nach den Ansprüchen 4 und 5, **dadurch gekennzeichnet, dass** an den beiden Plattenhälften eine Abdeckplatte (33) befestigt ist, die sich am Faltgelenk (13) frei bewegen kann, der Abdeckplatte s gelenkig (33a) für die Entfaltungs- und Klappbewegungen, während in seiner Verformung die Verschiebung der Scharniere (15) der männlichen Scharniere (19) auf dem weiblichen Scharnier (23) folgt, und dass die Abdeckplatte magnetisiert ist und haftet die zwei halben Tabletts in horizontaler Position in zwei zertrümmerten Tabletts.

7. Klappbarer Billardtisch nach den Ansprüchen 3 und 4, **dadurch gekennzeichnet, dass** der in der Schachtel (35) befestigte Verteilungsmechanismus der Höhenbewegung des Scharniergelenks (23) folgt und die Symmetrie der Manöver der beiden Halbschalen verteilt
(1, 2), und dadurch, dass der Verteilungsmechanismus auf der Faltachse (28) eine gezackte Stange (37) aufweist, die sich entgegen der Verschiebung der weiblichen Gelenke in der Höhe bewegt, wobei die gezackte Stange angetrieben wird durch gezahnte Räder (36), die symmetrisch angeordnet und durch die Hebelarme (10) in einer am Kopf der gezahnten Stange (39) befestigten Feder (39) bewegungsfrei (38) zum Bremsen a betätigt werden (38) übermäßige mögliche Geschwindigkeit in den Faltentfaltungsmanövern der zwei Halbplatten (1, 2), wobei alle beweglichen Teile des Mechanismus von Flanschen (51) gehalten werden, die durch abnehmbare Platten (52) an dem Kasten (35) befestigt sind.

8. Klappbarer Billardtisch nach Anspruch 3, **gekennzeichnet durch** bewegliche Verstärkungen (7), die an den Halbplatten (1, 2) befestigt sind (17) und auf Gestellen, die an den Beinen der Stützen (3) befestigt sind, die Verstärkungen (7) gleiten.) Sicherstellen der Verriegelung jeder Halbplattform an ihrer Basis durch Ratschenanschläge und automatisches Betätigen der Feder (17b) für (1) eine Halbplatte und manuell (17c) für die andere Halbplatte (2) die Entriegelung s Wenn die Schnur (17a) gelöst wird, erfolgt die Entfaltung mit automatischer Verriegelung von Hand, so dass die Schnüre (4) der Halbplatte (1) gleichzeitig entriegelt wird.

9. Faltbarer Billardtisch nach Anspruch 1, **dadurch gekennzeichnet, dass** ein Hebel (8) die Stütze (3) an der Halbplatte (1) arretiert, wenn diese vertikal ist, den Anschlag (6) und ein System einnimmt Rückschlagsicherung, die auf der Anlenkung des Hebels (8) angeordnet ist, wobei die Entriegelung der Rücklaufsicherung manuell erfolgt, eine Feder (49), die dann die Stütze (3) von der Halbplatte (1) wegbewegt, eine Lasche (5) automatisches Einrasten an der Stütze, wenn die Halbplatte (1) vertikal arretiert ist, und Entriegeln, sobald sich die Stütze aus ihrer vertikalen Position bewegt.

## Claims

1. Folding billiard table consisting of two half-plates (1, 2) movable with respect to the axis of folding (28) between a horizontal position and a vertical position, a carpet, a folding joint (13), a support (3) for each half-plate (1, 2), the half-plates (1, 2) forming with the support (3) a reversibly symmetrically deformable configuration structure in a corresponding folded state. in the vertical position of the half-plates (1 and 2) and an unfolded state corresponding to the horizontal position of the half-plates (1, 2), the deformable structure comprising locking means and stops for blocking the half-plates (1, 2) in at least one of these states, the stops engaging when the configuration is close to that corresponding to the locked state and opposing the reversibility of this configuration, **characterized in that** the deformable structure is such that that in the folded state the carpet is relaxed and in the unfolded state the belt is stretched, **in that** the turn of the strips is closed, when the half-plates (1, 2) are horizontal, by two movable elements on each edge at the folding joint (13) and lifting up for aliasing.

2. Folding billiard table according to claim 1 **characterized by** the tilting symmetry to the folding axis (28) of the two half-plates (1, 2) each half plates resting at its equilibrium point (50) in parallel at the folding joint (13) on its support (3) at a constant height regardless of the operation of the half-trays, the locking means of each half-trays (1, 2) to the support by cleats (4) automatically engaging in aliasing and being manually controlled for unlocking.

3. Folding billiard table according to claim 1 **characterized in that** each support (3) is fixed (50) to the half-plate forming a base in a constant verticality regardless of its displacement in translation, each base is connected to an arm of lever (10) which follows in parallel the movements of the half-plate in the fold-unfolding maneuvers, the lever arm being connected (38) to a symmetrical distribution mechanism placed in the vertical axis, integrated in a box (35) and which symmetrically controls the movements, the locking means being automatic (4, 17b) for locking the half-trays horizontally and to unlock manually by cord (17a), each base being equipped with wheels (9) a foot brake (44) and a height adjustment screw (45).

4. Folding billiard table according to claim 1 **characterized in that** each half-plate (1, 2) has recessed (18) with respect to each of its side edges a bevelled edge (32) and a male hinge (19) fixed under the half-plate (1, 2) with a protruding hinge (15) at half thickness of the positioned half-plate offset from the folding axis (28), the hinge being articulated in the fold-unfolding maneuvers in a grooved housing of at least one female hinge (23), so that when the half-trays are horizontal the hinge moves away (15,24) from the folding joint (13), which tends to carpet, and when the half-trays (1,2) are vertical the hinge gets closer
(15,25) of the folding joint (13), which relaxes the carpet in length.

5. Folding billiard table according to claim 4 **characterized in that** the female hinge (23) always remains horizontal regardless of the movement of the half-plate (1, 2), is positioned at the end of the seal of folding (13) in the fold axis (28) and comprises two offset and symmetrical groove housings of the folding joint (13), with for each housing a slight cant towards the folding joint (13) and a spring (26) for pressing on the hinge of the male hinge, the female hinge (23) having a flexibility (27) perpendicular to the folding joint (13) to bend when pulled by the trigger of the belt in width and that the song beveled (32) is no longer in contact with a trapezoidal portion (31) of the female hinge (23), so that the carpet is folded to folding the half-trays when the bevelled edge (32) reconnects with the part trapezoidal (31) and when the half-plates (1,2)
are horizontal, the female hinge (23) is pushed vertically.

6. Folding billiard table according to claims 4 and 5 **characterized in that** a cover plate (33) is fixed to the two half-plates and is free to move on the folding joint (13), the cover plate s articulated (33a) for the unfolding and folding movements while following in its deformation the displacement of the hinges (15) of the male hinges (19) on the female hinge (23), and that the cover plate is magnetized and adheres the two half-trays in horizontal position in a smashed two half-trays.

7. Folding billiard table according to claims 3 and 4 **characterized in that** the distribution mechanism fixed in the box (35) follows the movement in height of the female hinge (23), distributes the symmetry of the maneuvers of the two half-trays
(1,2), and **in that** the distribution mechanism comprises on the folding axis (28) a serrated rod (37) which moves in height opposite to the displacement of the female hinges, the serrated rod being driven by serrated wheels (36) positioned symmetrically and actuated (38) by the lever arms (10) in a spring (39) fixed on the head of the serrated rod (39), free of movement (40) for braking a excessive possible speed in the fold-unfolding maneuvers of the two half- plates (1, 2), all moving parts of the mechanism being held by flanges (51) fixed to the box (35) by removable plates (52).

8. Folding billiard table according to claim 3 **characterized by** movable reinforcements (7) fixed (17) to the half-plates (1, 2) and sliding on racks fixed on the legs of the supports (3), the reinforcements (7).) ensuring the locking of each half-platform to its base by ratchet stops and automatically operating spring (17b) for (1) a half-plate and manually (17c) for the other half-plate (2), the unlocking s effected by manual action for unfolding with automatic locking if the cord (17a) is released, the same cord also unlocks the stops (4) of the half-plate (1) at the same time.

9. folding billiard table according to claim 1 **characterized in that** a lever (8) locks the support (3) to the half-plate (1) when the latter is vertical, engaging the stop (6) and a system of non-return safety device placed on the articulation of the lever (8), the unlocking of the anti-return safety being effected manually, a spring (49) then shifting the support (3) from the half-plate (1), a tab (5) automatically latching on the support when the half-plate (1) is locked vertically, and unlocking itself as soon as the support moves away from its vertical position.
